# EUROPÄISCHE PATENTSCHRIFT

(11) **EP 0 288 703 B1**
(45) Veröffentlichungstag und Bekanntmachung des Hinweises auf die Patenterteilung: **16.01.1991**
(21) Anmeldenummer: 88103933.3
(22) Anmeldetag: 12.03.1988
(51) Int. Cl.: E04H 17/14

(54) **Pfosten für Einfriedungen**
Fence post
Poteau pour clôture

(30) Priorität: 24.04.1987 DE 3713707
(43) Veröffentlichungstag der Anmeldung: 02.11.1988
(73) Patentinhaber: Hoesch Aktiengesellschaft, 44145 Dortmund (DE); SCHWARZFELLER DRAHT + ZAUN GMBH, D-4018 Langenfeld (DE)
(72) Erfinder: Schwarzfeller, Holger, D-4000 Düsseldorf-Eller (DE); Brand, Werner, D-5800 Hagen 5 (DE); Rohr, Gerhard, D-5840 Schwerte (DE); Werner, Heinz, D-4788 Warstein 2 (DE)

(56) Entgegenhaltungen:
- EP-A- 0 168 294

## Beschreibung

Die Erfindung betrifft einen Pfosten für Einfriedungen, Trennwände oder dgl., bestehend aus mehreren Teilen unter Verwendung eines Hohlprofils.

Bekannt sind Pfosten für Drahtgitterzäune, die aus Rechteckrohren mit angeschweißten Pfostenlaschen bestehen, an denen die Drahtgitter mittels Klemmleisten und Schrauben befestigt werden. Diese bakannten Pfosten haben aber den Nachteil, daß die Zäune jederzeit auch von Unbefugten demontiert und damit durchlässig gemacht werden können. Außerdem ist die Montage sehr zeitaufwendig.

Von daher liegt der Erfindung die Aufgabe zugrunde, einen Pfosten der eingangs genannten Art zu schaffen, der eine schnelle bzw. rationelle Montage von Einfriedungen wie Stabgitterzäunen oder dgl. gewährleistet, wobei er eine Demontage ohne Zerstörung der Einzelelemente nicht erlaubt.

Nach der Erfindung wird die Aufgabe durch die im Kennzeichen des Anspruchs 1 angegebenen Merkmale gelöst.

Vorteilhafte Aus- und Weiterbildungen sind in den Ansprüchen 2 bis 13 angegeben.

Die Vorteile des Pfostens nach der Erfindung sind insbesondere darin zu sehen, daß er auf einfache Weise eine schnelle Montage z.B. von Stabgitterzäunen oder dgl. erlaubt, wobei die Zäune nicht durch Demontage, sondern nur durch Zerstörung der Einzelelemente durchlässig gemacht werden können, wodurch einem hohen Sicherheitsbedürfnis Rechnung getragen werden kann, da er keine lösbaren Befestigungselemente wie z.B. Schrauben, Nieten, Befestigungslaschen oder ähnliches aufweist.

Anhand der Zeichnung wird der Pfosten nach der Erfindung näher erläutert.

Es zeigen
Fig. 1 eine Ausführungsform eines montierten Pfostens in Draufsicht,
Fig. 2 den Pfosten nach Fig. 1 in Vorderansicht,
Fig. 3 den Pfosten nach den Fig. 1 und 2 in Seitenansicht,
Fig. 4 Ausführungsformen des Hohlprofils des Pfostens,
Fig. 5 Ausführungsformen des T-förmigen Profils des Pfostens,
Fig. 6 Ausführungsformen der Sperrstange des Pfostens,
Fig. 7 Ausführungsform eines Deckels des Pfostens,
Fig. 8 eine andere Ausführungsform eines montierten Pfostens in Draufsicht.

Wie aus den Fig. 1 bis 3 hervorgeht, besteht ein Pfosten 1 aus einem einseitig offenen quadratischen Hohlprofil 2, dessen Öffnung zwei nach außen weisende, auf Abstand gehaltene Schenkel 3 aufweist, zwischen denen jeweils mit einem Schenkel korrespondierende Stege 4 eines die Öffnung abschließenden T-förmigen Profils 5 unter Bildung von äußeren Zwischenräumen beiderseits der Schenkel 3 jeweils zwischen dem Hohlprofil 2 und den entsprechenden Abschnitten des Flansches 6 des T-förmigen Profils 5 für Stabgitter 7 angeordnet sind, wobei die Breite des Flansches 6 der Breite des Hohlprofils 2 entspricht.

Die Enden der Stege 4 reichen bis in das Hohlprofil 2 und weisen jeweils Rücksprünge 8 in Richtung der Innenwand des Hohlprofils 2 auf, deren Enden wiederum zueinander weisen und zusammen teilweise eine oder mehrere zwischen diesen angeordnete Sperrstangen 9 umfassen, wodurch eine Verriegelung des T-förmigen Profils 5 mit dem Hohlprofil 2 gewährleiste ist.

Die Schenkel 3 des Hohlprofils 2 und die Stege 4 des T-förmigen Profils 5 weisen korrespondierende Langlöcher 10, 11 zur Aufnahme eines einhängbaren U-förmigen Riegels 12 auf, der eine zusätzliche Sicherheit gegen Aufspreizen des Hohlprofils 2 bietet und außerdem zur Fixierung des T-förmigen Profils 5 dient. Die Langlöcher 11 in den Stegen 4 des T-förmigen Profils 5 sind parallel zu Längsrichtung des Pfostens 1 und die Langlöcher 10 in den Schenkeln 3 des Hohlprofils 2 quer dazu angeordnet, wobei die Breite der Langlöcher 11 und die Länge der Langlöcher 10 den Schenkeln des Riegels 12 angepaßt sind.

An den dem Flansch 6 des T-förmigen Profils 5 zugewandten Seiten des Hohlprofils 2 sind Laschen 13 angeschweißt, die als Gitterausziehsperren dienen.

Auf dem oberen Ende des Pfostens 1 ist ein Deckel 14 aufgeschweißt, der eine Öffnung 15 für das Einsetzen der Sperrstange 9 aufweist, die mittels einer Kappe 16 verschlossen wird.

Bei der Zaunmontage werden die Stabgitter 7 in die Laschen 13 am vorher im Boden verankerten Hohlprofil 2 eingehängt. Danach wird das entsprechende T-förmige Profil 5 eingeschlagen und die Stabgitter 7 dadurch gegen Herausfallen und klappern gesichert. Durch die Öffnung 15 im Deckel 14 werden die Sperrstange 9 eingeschoben und die Öffnung 15 mit einer Kappe 16 verschlossen, so daß nunmehr eine Demontage des Zaunes ohne Zerstörung der Einzelelemente nicht mehr möglich ist.

In der Fig. 4 sind verschiedene Ausführungsformen des Hohlprofils 2 mit seinen Schenkeln 3 dargestellt, z.B.
a) viereckig,
b) dreieckig,
c) halbrund,
d) rund und
e) mehreckig,
wobei die Schenkel 3 auch nach innen weisen können, was nicht dargestellt ist.

Die Fig. 5 zeigt Ausführungsformen des T-förmigen Profils 5 mit Stegen 4, Flansch 6 und Rücksprüngen 8, wobei

a) einen geraden Flansche 6 zeigt,
b) einen beidseitig auf seiner ganzen Länge leicht nach innen abgeknickten Flansch 6,
c) einen einseitig ganz nach innen abgebogenen Flansch 6 z.B. für einen Endpfosten und
d) einen Flansch 6, dessen Enden nur leicht nach innen abgebogen sind.

Die Fig. 6 zeigt Ausführungsformen der Sperrstange 9 z.B.
a) rund,
b) dreieckig,
c) länglich,
d) quadratisch und
e) mehreckig.

Fig. 7 stellt einen auf dem oberen Ende des Pfostens 1 unlösbar augeklipsten Deckel 14 dar, wobei auf der Innenseite des Deckels 14 eine Federklammer 17 aufgeschweißt ist, die mit einer im Hohlprofil 2 eingeschweißten Querrippe 18 zusammenwirkt, die auch noch der Stabilisierung des Hohlprofils 2 dient.

Die Fig. 8 zeigt einen Pfosten 1 mit einem Hohlprofil 2, das nach innen weisende Schenkel 3 und zwischen diesen angeordnete mit den Schenkeln 3 korrespondierende Stege 4 des aus Flansch 6 und Stegen 4 bestehenden T-förmigen Profils 5 aufweist, wobei die Rücksprünge 8 der Stege 4 mit entsprechenden Rücksprüngen 19 der Schenkel 3 des Hohlprofils 2 korrespondieren und die Stege 4 zusätzliche, die Enden der Schenkel 3 übergreifende Rücksprünge 20 aufweisen.

Zum besseren Korrosionsschutz sind die Pfosten 1 aus korrosionsbeständigen Materialien und/oder oberflächenbeschichteten Werkstoffen hergestellt.

Selbstverständlich können die erfindungsgemäßen Pfosten auch bei Trennwänden, Geländern, Wind-, Sonnen-, Sicht- und Blendschutz, Lärmschutz, im Behälterbau, Rahmensystemen/ Verbundsystemen, Deckenabhängesystemen, Kofferaufbauten, im Fahrzeugbau oder dgl. Verwendung finden.

## Patentansprüche

1. Pfosten für Einfriedungen, Trennwände oder dgl., bestehend aus mehreren Teilen unter Verwendung eines Hohlprofils, dadurch gekennzeichnet, daß das Hohlprofil (2) einseitig offen ist mit jeweils zwei nach außen und/oder innen weisenden, auf Abstand gehaltenen Schenkeln (3), zwischen denen jeweils mit einem Schenkel (3) korrespondierende Stege (4) eines die offene Seite des Hohlprofils (2) abschießenden, etwa T-förmigen Profils (5) unter Bildung von äußeren Zwischenräumen beiderseits der Schenkel (3) jeweils zwischen dem Hohlprofil (2) und den entsprechenden Abschnitten des Flansches (6) des T-förmigen Profils (5) angeordnet sind, wobei das T-förmige Profil (5) mit dem Hohlprofil (2) verriegelbar ist.

2. Pfosten nach Anspruch 1, dadurch gekennzeichnet, daß die Breite des Flansches (6) des T-Profils (5) etwa der Breite des Hohlprofils (2) entspricht.

3. Pfosten nach den Ansprüchen 1 und 2, dadurch gekennzeichnet, daß die Stege (4) des T-förmigen Profils (5) bis zum Ende der Schenkel (3) bzw. darüber hinaus in das Hohlprofil (2) reichen und jeweils Rücksprünge (8) in Richtung der seitlichen Innenwände des Hohlprofils (2) aufweisen.

4. Pfosten nach Anspruch 3, dadurch gekennzeichnet, daß die Rücksprünge (8) der Stege (4) mitensprechenden Rücksprüngen (19) der Schenkel (3) des Hohlprofils (2) korrespondieren.

5. Pfosten nach den Ansprüchen 3 und 4, dadurch gekennzeichnet, daß die Enden der Stege (4) zusätzliche, die Enden der Schenkel (3) übergreifende Rücksprünge (20) aufweisen.

6. Pfosten nach den Ansprüchen 3 bis 5, dadurch gekennzeichnet, daß die Rücksprünge (8) derart ausgebildet sind, daß sie zusammen teilweise eine oder mehrere zwischen diesen angeordnete Sperrstangen (9) umfassen.

7. Pfosten nach den Ansprüchen 1 bis 6, dadurch gekennzeichnet, daß die nach außen weisenden Schenkel (3) des Hohlprofils (2) und die Stege (4) des T-förmigen Profils (5) jeweils ein oder mehrere über die Länge des Pfostens (1) verteilte korrespondierende Langlöcher (10, 11) zur Aufnahme eines einhängbaren U-förmigen Riegels (12) aufweisen.

8. Pfosten nach Anspruch 7, dadurch gekennzeichnet, daß die Langlöcher (11) in den Stegen (4) des T-förmigen Profils (5) parallel zur Längsrichtung des Pfostens (1) und in den Schenkeln (3) des Hohlprofils (2) quer dazu angeordnet sind, wobei die Abmessungen der in den Schenkeln (3) des Hohlprofils (2) quer angeordneten Langlöcher (10) den Schenkeln des U-förmigen Riegels (12) angepaßt sind und die Breite der in den Stegen (4) des T-förmigen Profils (5) angeordneten Langlöcher (11) etwa der Länge der Schenkel des U-förmigen Riegels (12) entspricht.

9. Pfosten nach den Ansprüchen 1 bis 8, dadurch gekennzeichnet, daß an den Innenseiten der Flansche (6) des T-förmigen Profils (5) und/ oder der zugewandten Seiten des Hohlprofils (2) Riegel und/oder Laschen (13) eingeschweißt und/ oder ausgeklinkt und angebogen sind.

10. Pfosten nach den Ansprüchen 1 bis 9, dadurch gekennzeichnet, daß der Flansch (6) des T-förmigen Profils (5) beidseitig leicht nach innen abgeknickt ist.

11. Pfosten nach den Ansprüchen 1 bis 10, dadurch gekennzeichnet, daß eine Seite des Flansches (6) des T-förmigen Profils (5) ganz nach innen abgebogen iste.

12. Pfosten nach den Ansprüchen 1 bis 11, dadurch gekennzeichnet, daß auf seinem oberen Ende ein Deckel (14) aufgeschweißt oder unlösbar mit einer Federklammer (17) im Zusammenwirken mit einer im Hohlprofil (2) eingeschweißten Querrippe (18) aufgeklipst ist, der auch die Zwischenräume zwischen dem Hohlprofil (2) und den Flanschen (6) des T-förmigen Profils (5) abdeckt.

13. Pfosten nach einem oder mehreren der Ansprüche 1 bis 12, dadurch gekennzeichnet, daß er aus korrosionsbeständigen Materialien und/ oder oberflächenbeschichteten Werkstoffen besteht.

## Revendications

1. Poteau pour clôture, cloison ou similaire, se composant de plusieurs parties avec utilisation d'un profilé creux, caractérisé en ce que le profilé creux (2) est ouvert d'un côté et possède deux ailes (3) orientées vers l'extérieur et/ou l'intérieur, maintenues à distance, entre lesquelles sont placées des pattes (4), correspondant chacune à une aile (3), d'un profilé (5) sensiblement en forme de T fermant le côté ouvert du profilé creux (2) en formant des espaces extérieurs des deux côtés de l'aile (3) entre le profilé creux (2) et les parties correspondantes de la semelle (6) du profilé en T (5), le profilé en T (5) pouvant être verrouillé au profilé creux (2).

2. Poteau suivant la revendication 1, caractérisé en ce que la largeur de la semelle (6) du profilé en T (5) correspond sensiblement à la largeur du profilé creux (2).

3. Poteau suivant les revendications 1 et 2, caractérisé en ce que les pattes (4) du profilé en T (5) pénètrent jusqu'à l'extrémité de l'aile (3) ou au-delà dans le profilé creux (2), et présentent des épaulements (8) en direction de la paroi latérale intérieure du profilé creux (2).

4. Poteau suivant la revendication 3, caractérisé en ce que les épaulements (8) des pattes (4) correspondent aux épaulements (19) correspondants des ailes (3) du profilé creux (2).

5. Poteau suivant les revendications 3 et 4, caractérisé en ce que les extrémités des pattes (4) possèdent des épaulements (20) supplémentaires entourant les extrémités des ailes (3).

6. Poteau suivant les revendications 3 à 5, caractérisé en ce que les épaulements (8) sont formées de sorte qu'ils entourent partiellement, ensemble, une ou plusieurs tiges de retenue (9) disposées entre eux.

7. Poteau suivant les revendications 1 à 6, caractérisé en ce que les ailes (3) du profilé creux (2) orientées vers l'extérieur, et les pattes (4) du profilé en T (5) ont chacune un ou plusieurs trous oblongs (10, 11) correspondants, répartis sur la longueur du poteau (1) pour recevoir un verrou en U (12) suspendu.

8. Poteau suivant la revendication 7, caractérisé en ce que les trous oblongs (11) dans les pattes (4) du profilé en T (5) sont disposés parallèlement au sens longitudinal du poteau (1) et dans les ailes (3) du profilé creux (2), transversalement à ces dernières, les dimensions des trous oblongs (10) disposés transversalements dans les ailes (3) du profilé creux (2) étant adaptées aux ailes du verrou en U (12), et la largeur des trous oblongs (11) disposés dans les pattes (4) du profilé en T (5) correspondant sensiblement à la longueur des ailes du verrou en U (12).

9. Poteau suivant les revendications 1 à 8, caractérisé en ce que des verrous et/ou des attaches (13) sont soudés et/ou encochés et pliés, aux faces intérieures des semelles (6) du profilé en T (5) et/ou aux faces opposées du profilé creux (2).

10. Poteau suivant les revendications 1 à 9, caractérisé en ce que la semelle (6) du profilé en T (5) peut être pliée aisément vers l'intérieur, de part et d'autre.

11. Poteau suivant les revendications 1 à 10, caractérisé en ce qu'un côté de la semelle (6) du profilé en T (5) est entièrement recourbé vers l'intérieur.

12. Poteau suivant les revendications 1 à 11, caractérisé en ce qu'un couvercle (14) est soudé ou est enfiché, de manière à ne pouvoir s'enlever, à l'aide d'un étrier à ressort (17) agissant conjointement avec un tirant transversal (18) soudé au profilé creux (2), à l'extrémité supérieure, lequel couvercle recouvre également les espaces entre le profilé creux (2) et les semelles (6) du profilé en T (5).

13. Poteau suivant une ou plusieurs des revendications 1 à 12, caractérisé en ce qu'il est réalisé en matériaux résistant à la corrosion et/ou en matériaux revêtus.

## Claims

1. Post for fencing, dividing walls or the like, comprising a plurality of components and utilising a hollow profile member, characterised in that the hollow profile member (2) is open on one side with two outwardly and/or inwardly extending spaced flanges (3), between which are arranged tongues (4), one corresponding to each flange of an approximately T-shaped profile member which closes the open side of the hollow profile member (2), forming outer intermediate spaces on the outside of each flange (3) between the hollow profile member (2) and the corresponding portions of the head (6) of the T-shaped profile member (5), and wherein the T-shaped profile member (5) can be locked to the hollow profile member (2).

2. Post according to Claim 1, characterised in that the width of the head (6) of the T-profile member (5) substantially corresponds to the width of the hollow profile member (2).

3. Post according to Claims 1 and 2, characterised in that the tongues (4) of the T-shaped profile member (5) extend up to the ends of the flanges (3) or beyond them into the hollow profile member (2) and each tongue has a respective convexity (8) towards the lateral internal wall of the hollow profile member (2).

4. Post according to Claim 3, characterised in that the convexities (8) of the tongues (4) correspond to equivalent convexities (19) of the flanges (3) of the hollow profile member (2).

5. Post according to Claims 3 and 4, characterised in that the ends of the tongues (4) are additionally provided with curved parts (20) which overlap the ends of the legs (3).

6. Post according to Claims 3 to 5, characterised in thatthe convexities (8) are formed such that they together partially encircle one or more locking rods (9) arranged between them.

7. Post according to Claims 1 to 6, characterised in that the outwardly extending flanges (3) of the hollow profile member (2) and the tongues (4) of the T-shaped profile member (5) each have one or more elongate holes (10, 11) correspondingly spaced over the length of the post (1) in order to receive an insertable U-shaped latch (12).

8. Post according to Claim 7, characterised in that the elongate holes (11) are arranged in the tongues (4) of the T-shaped profile member (5) parallel to the longitudinal direction of the post (1) and in the flanges (3) of the hollow profile member (2), transversely thereto wherein the dimensions of the elongate holes (10) arranged in the flanges (3) of the hollow profile member (2) are matched to the legs of the U-shaped latch (12) and the width of the elongate holes (11) arranged in the tongues (4) of the T-shaped profile member (5) substantially correspond to the length of the legs of the U-shaped latch (12).

9. Post according to Claims 1 to 8, characterised in that latches and/or flanges (13) are welded and/ or linked over and bent on to the internal wall surfaces of the head (6) of the T-shaped profile member (5) and/or the facing sides of the hollow profile member (2).

10. Post according to Claims 1 to 9, characterised in that the head (6) of the T-shaped profile member (5) is bent slightly inwards on both sides.

11. Post according to Claims 1 to 10, characterised in that one side of the head (6) of the T-shaped profile member (5) is bent fully inwards.

12. Post according to Claims 1 to 11, characterised in that a cover (14) is clipped to the upper end of the post by a spring clip (17) which is welded or non-removably fixed to the cover and which cooperates with a cross rib (18) which is welded inside the hollow profile member (2), said cover also covering the intermediate spaces between the hollow profile member (2) and the head (6) of the T-shaped profile member (5).

13. Post according to one or more of Claims 1 to 12, characterised in that it is made of corrosion- resistant material and/or is coated on the surface with such material.
